# EUROPÄISCHE PATENTSCHRIFT

(11) **EP 1 174 568 B1**
(45) Veröffentlichungstag und Bekanntmachung des Hinweises auf die Patenterteilung: **27.03.2002**
(21) Anmeldenummer: 00115805.4
(22) Anmeldetag: 22.07.2000
(51) Int. Cl.: E04G 23/08

(54) **Hydraulische Abbruchzange**
Hydraulic crusher
Pince de démolition hydraulique

(43) Veröffentlichungstag der Anmeldung: 23.01.2002
(73) Patentinhaber: Klemm, Günter, Prof. Dr.-Ing., 9572 Deutsch-Griffen (AT)
(72) Erfinder: Klemm, Günter, Prof. Dr.-Ing., 9572 Deutsch-Griffen (AT)
(74) Vertreter: Selting, Günther, Dipl.-Ing.

(56) Entgegenhaltungen:
- WO-A-96/35034
- PATENT ABSTRACTS OF JAPAN vol. 1997, no. 02, 28. Februar 1997 (1997-02-28) & JP 08 254021 A (SAKURAI KAZUYUKI), 1. Oktober 1996 (1996-10-01)
- PATENT ABSTRACTS OF JAPAN vol. 1998, no. 14, 31. Dezember 1998 (1998-12-31) & JP 10 259670 A (SHIN CATERPILLAR MITSUBISHI LTD), 29. September 1998 (1998-09-29)

## Beschreibung

Die Erfindung betrifft eine hydraulische Abbruchzange mit zwei Zangenschenkeln zum Einklemmen eines Gegenstandes in einem Haltebereich.

Bekannt sind hydraulische Abbruchzangen zum Abreißen von Gebäuden, Betonwänden, Mauerwerk und ähnlichem. Diese Abbruchzangen werden an dem Auslegerarm eines Baggers befestigt und betätigt, um Gegenstände zu zerkleinern und/oder zu ergreifen und an einen gewünschten Ort zu verbringen. Abbruchzangen haben gegenüber den früher üblichen Abrissbirnen den Vorteil, dass sie weniger Lärm und Schmutz erzeugen und einen kontrollierteren Abriss ermöglichen. Hydraulische Abbruchzangen sind imstande große Kräfte von vielen Tonnen zu erzeugen. Diese Kräfte reichen jedoch häufig nicht aus, um insbesondere Betonplatten zu zerkleinern, speziell wenn darin Bewehrungseisen enthalten sind.

Zur Vergrößerung der Wirksamkeit von Abbruchzangen ist es bekannt, an einem Zangenschenkel eine Vibrationsvorrichtung vorzusehen, die auch Zähne aufweisen kann. Durch Vibration in Längsrichtung oder in Querrichtung der Zangenschenkel wird der von der Zange ergriffene Gegenstand bearbeitet. Eine Abbruchzange mit hydraulischen Vibrationskolben ist in EP 0 486 871 B1 beschrieben. Hierbei werden die Vibrationskolben von einem Drehschieber-Impulsgenerator über eine Hydraulikleitung betrieben. Die Vibrationsbewegungen werden erst ausgelöst, sobald die zwischen den Zangenschenkeln wirksame Schließkraft auf einen vorgegebenen einstellbaren Mindestwert angestiegen ist.

Aus Patent Abstracts of Japan vol. 1998, no. 14, 31. Dezember 1998 (1998-12-31) & JP 10 259670 A (SHIN CATERPILLAR MITSUBISHI LTD) ist eine hydraulische Abbruchzange bekannt, die dem Oberbegriff des Patentanspruchs 1 entspricht. Diese Abbruchzange weist ein Basisteil auf, an dem ein fester Zangenschenkel angebracht und ein bewegbarer Zangenschenkel gelenkig befestigt ist. An dem bewegbaren Zangenschenkel ist ein Impulsschlagwerk befestigt, welches auf eine Zahnleiste schlägt. An dem festen Zangenschenkel ist eine feste Zahnleiste angebracht. Die Schläge werden also aus derselben Richtung aufgebracht, aus der die Anpresskraft kommt.

Der vorliegenden Erfindung liegt die Aufgabe zugrunde, eine hydraulische Abbruchzange zu schaffen, die imstande ist, einen von ihr gehaltenen Gegenstand wirksam zu zertrümmern, so dass das weitgehend übliche Reißen und Zerren an zusammenhängenden Gegenständen vermieden wird und die Gegenstände besser und effektiver zerkleinert werden können.

Die Lösung dieser Aufgabe erfolgt erfindungsgemäß mit einer Abbruchzange mit den im Anspruch 1 angegebenen Merkmalen. Hiernach ist ein fluidbetätigtes Impulsschlagwerk vorgesehen, um Schläge auf einen im Haltebereich der Abbruchzange eingespannten Gegenstand auszuüben, wobei das Impulsschlagwerk eine insgesamt auswechselbare, mit einem eigenen Steuergerät versehene Einheit bildet.

Im Gegensatz zu einer Vibrationseinrichtung, die in der Regel sinusförmig anschwellende und abschwellende Vibrationen erzeugt, wird erfindungsgemäß ein Impulsschlagwerkzeug eingesetzt, welches plötzlich und extrem kurzfristig auftretende starke Schlagimpulse liefert. Derartige Impulsschlagwerke sind von Felsbrechern und Gesteinsbohrvorrichtungen her bekannt. Sie haben einen hydraulisch bewegbaren Arbeitskolben und einen ebenfalls hydraulisch betriebenen Steuerkolben, welcher in einem Steuergerät angeordnet ist. Der Arbeitskolben führt einen relativ langsamen Rückhub aus und schnellt nach Überschreiten einer Steuerkante mit extrem hoher Geschwindigkeit nach vorne, um dort auf einen Amboss oder ein Widerlager zu schlagen. Derartige Impulsschlagwerke haben auch einen Gasdruckspeicher, in dem während des Rückhubes Energie gesammelt wird, die beim Arbeitshub schlagartig auf den Arbeitskolben zur Einwirkung gebracht wird. Mit einem derartigen Impulsschlagwerk können Schläge hoher Energie ausgeübt werden, wodurch Beton und Stahl zertrümmert werden können, so dass es gelingt, den zwischen den Zangenschenkeln gehaltenen Gegenstand wirksam zu zerkleinern bzw. von einer größeren Fläche abzutrennen.

Das Impulsschlagwerk bildet eine auswechselbare, mit einem eigenen Steuergerät versehene Einheit. Es kann als ganzes montiert und leicht ausgewechselt werden. Damit ist es möglich, an einer Abbruchzange ein Impulswerkzeug der jeweils benötigten Größe und Schlagenergie zu montierten. Ferner besteht die Möglichkeit wahlweise mit und ohne Impulsschlagwerk zu arbeiten. Das Impulsschlagwerk wird zweckmäßigerweise mit Bolzen befestigt und insbesondere zwischen den Wangen oder Seitenwänden eines Zangenschenkels.

Gemäß einer bevorzugten Weiterbildung der Erfindung schlägt das Impulsschlagwerk auf ein Schlagstück, welches beweglich an einem der Zangenschenkel geführt ist. Das Schlagstück ist mit Spiel angeordnet, so dass es parallel verschoben oder auch leicht gekippt werden kann und sich der Form des eingeklemmten Gegenstandes anpasst. Auf das Schlagstück wirkt der Arbeitskolben des Impulsschlagwerkzeugs. Die bewegliche Anordnung des Schlagstücks hat auch zur Folge, dass das Schlagstück bei Nachgeben des Gegenstandes ein Stück weit vorschnellen kann, wonach eine weitere Schließbewegung der Zange folgt. Dadurch wird verhindert, dass das Impulsschlagwerk, das eine hohe Schlagenergie liefert, auf ein starres Widerlager des Zangenschenkels schlägt, wodurch der Zangenschenkel leicht beschädigt würde. Das Schlagstück ist vorzugsweise linear bewegbar und zwar senkrecht zu der Halteebene. Die Schläge des Impulsschlagwerks sind also schräg oder senkrecht gegen den anderen Zangenschenkel gerichtet.

Eine andere Ausführungsform der Erfindung sieht vor, dass das Impulsschlagwerk an einem Basisteil angebracht ist, an dem die Zangenschenkel schwenkbar gelagert sind. Das Basisteil befindet sich in der Mitte des Haltebereichs der Abbruchzange und es ist feststehend, während sich beide Zangenschenkel bewegen. Von diesem feststehenden Basisteil aus wirkt das Impulsschlagwerk auf den eingeklemmten Gegenstand ein. Das Impulsschlagwerk wirkt dabei auf der winkelhalbierenden des von den Klemmflächen der Zange gebildeten Öffnungswinkels. An den Klemmflächen befinden sich Zähne, die verhindern, dass der eingeklemmte Gegenstand unter der Wirkung des Impulsschlagwerks herausgedrückt werden.

Besonders wirksam sind die Schläge des Impulsschlagwerkzeugs, wenn sie zusätzlich zu einer von den Zangenschenkeln erzeugten großen Schließkraft auf den Gegenstand einwirken. Die Schließkraft sollte mindestens etwa 100 t betragen und vorzugsweise in der Größenordnung von 400 t - 500 t liegen. Wenn die Schläge dieser hohen Schließkraft überlagert werden, entsteht eine hohe Zertrümmerungsfähigkeit.

Weiterhin ist es zweckmäßig, an einem Zangenschenkel mehrere Impulsschlagwerke nebeneinander anzubringen, die entweder synchron oder asynchron betrieben werden. Ein Trägergerät (Bagger) verfügt normalerweise über eine große Hydraulikleistung. Da das Trägergerät während des Arbeitens der Abbruchzange stillsteht und keine hydraulische Energie verbraucht, steht genügend Energie für mehrere Impulsschlagwerke, die unterschiedliche Stellen bearbeiten, zur Verfügung.

Im folgenden wird unter Bezugnahme auf die Zeichnungen ein Ausführungsbeispiele der Erfindung näher erläutert.

Es zeigen:
- Fig. 1: eine Seitenansicht eines mit der hydraulischen Abbruchzange versehenen Baggers, und
- Fig. 2: eine vergrößerte Darstellung der Abbruchzange nach Fig. 1.

Gemäß Fig. 1 ist die Abbruchzange 10 an dem Auslegerarm 11 eines fahrbaren Baggers 12 befestigt. Der Auslegerarm 11 weist Hydraulikzylinder 13,14,15 auf, die die verschiedenen Armabschnitte bewegen, um die Abbruchzange 10 zu führen.

Die Abbruchzange 10 hat ein Basisteil 16, an dem der Auslegerarm 11 angreift und von dem ein unbeweglicher fester Zangenschenkel 17 absteht. An dem unteren Zangenschenkel 17 ist mit einem Gelenk 18 ein oberer Zangenschenkel 19 angebracht, der durch Hydraulikzylinder 20 um das Gelenk 18 herum verschwenkt wird. Die beiden Zangenschenkel 17 und 19 haben an den einander zugewandten Klemmflächen 21 und 22 vorspringende spitze Zähne 23, die sich in den zu klemmenden Gegenstand hineinkrallen. Zwischen den Klemmflächen 21 und 22 befindet sich der Haltebereich 24.

Ein fluidbetätigtes Impulsschlagwerk 25 ist an dem festen Zangenschenkel 17 montiert und auf den Haltebereich 24 gerichtet. Das Impulsschlagwerk weist ein langgestrecktes Hammergehäuse 26 auf, das mit einer Steuerung 27 und einem Gasdruckspeicher 28 versehen ist. Das Impulsschlagwerk 25 weist ferner einen Kolben 29 auf, der aus dem Gehäuse 26 herausragt und in axiale Richtung hydraulisch hin- und herbewegt wird. Der Kolben 29 ist an seinem Ende mit einem Werkzeugteil 30 versehen, bei dem es sich um eine abriebfeste Schlagspitze oder eine Schneide handelt. Das Werkzeugteil 30 dringt bei Betätigung des Impulsschlagwerks in den festgehaltenen Gegenstand ein und zertrümmert diesen.

Bei dem beschriebenen Ausführungsbeispiel weist das Impulsschlagwerk eine manuell betätigbare Einschaltvorrichtung auf, mit der es wahlweise eingeschaltet und abgeschaltet werden kann. Das Impulsschlagwerk kann auch mit einer automatischen Einschaltvorrichtung versehen sein, die das Impulsschlagwerkzeug in Abhängigkeit von dem Druck der hydraulischen Betätigungsvorrichtung, d.h. der Zylinder 20, einschaltet. Dieses Einschalten sollte jedoch nur dann erfolgen, wenn die Zangenschenkel sich nicht in der Schließstellung befinden, also einen Gegenstand zwischen ihnen eingeklemmt ist. Um dies zu erreichen, kann ein eine Schließstellung der Zangenschenkel erkennender Sensor vorgesehen sein, der das Einschalten der Betätigungsvorrichtung nur dann zulässt, wenn die Zangenschenkel sich nicht in der Schließstellung befinden.

## Patentansprüche

1. Hydraulische Abbruchzange mit zwei Zangenschenkeln (17,19) zum Einklemmen eines Gegenstandes in einem Haltebereich (24),
wobei an einen Basisteil (16) ein fester Zangenschenkel (17) und ein bewegbarer Zangenschenkel (19) angebracht sind,
einer hydraulischen Betätigungsvorrichtung (20) zum Öffnen und Schließen der Zangenschenkel und mindestens einem fluidbetätigten Impulsschlagwerk (25), welches derart angeordnet ist, dass es Schläge auf einen in dem Haltebereich (24) eingespannten Gegenstand ausüben kann, wobei das Impulsschlagwerk eine insgesamt auswechselbare, mit einem eigenen Steuergerät (27) versehene Einheit bildet,
**dadurch gekennzeichnet,**
**dass** das Impulsschlagwerk (25) an dem festen Zangenschenkel (17) angeordnet ist.

2. Abbruchzange nach Anspruch 1, **dadurch gekennzeichnet, dass** das Impulsschlagwerk eine manuell betätigbare Einschaltvorrichtung aufweist.

3. Abbruchzange nach Anspruch 1 oder 2, **dadurch gekennzeichnet, dass** das Impulsschlagwerk eine Einschaltvorrichtung aufweist, die das Impulsschlagwerk in Abhängigkeit von dem Druck der hydraulischen Betätigungsvorrichtung (20) einschaltet.

4. Abbruchzange nach Anspruch 3, **dadurch gekennzeichnet, dass** ein eine Schließstellung der Zangenschenkel (17,19) erkennender Sensor vorgesehen ist, der das Einschalten der Betätigungsvorrichtung nur dann zulässt, wenn die Zangenschenkel sich nicht in der Schließstellung befinden.

5. Abbruchzange nach einem der Ansprüche 1 - 4, **dadurch gekennzeichnet, dass** das Impulsschlagwerk (25) mit zwei herausziehbaren Bolzen (33) zwischen zwei Seitenwänden (31,32) eines Zangenschenkels (19) befestigt ist.

6. Abbruchzange nach einem der Ansprüche 1 - 5, **dadurch gekennzeichnet, dass** mehrere Impulsschlagwerke (25) an demselben bewegbarer Zangenschenkel (19) befestigt sind.

## Claims

1. A hydraulic breaker comprising two breaker jaws for clamping an object in a holding area,
a fixed breaker jaw and a movable breaker jaw being mounted to a base member,
a hydraulic actuating means for opening and closing the breaker jaws, and at least one fluid-operated pulse hammer device arranged such that it can strike on an object clamped in the holding area, the pulse hammer device forming a unit adapted for replacement as a whole and provided with an own control apparatus,
wherein the pulse hammer device is arranged on the fixed breaker jaw.

2. The breaker of claim 1, wherein the pulse hammer device comprises a manually operable activating device.

3. The breaker of claim 1, wherein the pulse hammer device comprises an activating device activating the pulse hammer device in dependence on the pressure of the hydraulic actuating means.

4. The breaker of claim 3, wherein a sensor is provided that detects the closed position of the breaker jaws and allows activation of the actuating means only if the breaker jaws are not in their closed position.

5. The breaker of claim 1, wherein the pulse hammer device is fastened between two sidewalls of one breaker jaw by means of two removable bolts.

6. The breaker of claim 1, wherein a plurality of pulse hammer devices are provided on the same movable breaker jaw.

## Revendications

1. Pince de démolition hydraulique présentant deux mâchoires de pince (17, 19) destinées à serrer un objet dans une zone de retenue (24),
une mâchoire de pince fixe (17) et une mâchoire de pince mobile (19) étant montées sur une partie de base (16),
un dispositif d'actionnement hydraulique (20) destiné à ouvrir et à fermer les mâchoires de pince et au moins un mouton-pendule à impulsion à actionnement par fluide (25), lequel est disposé de telle sorte qu'il puisse exercer des chocs sur un objet enserré dans la zone de retenue (24), le mouton-pendule à impulsion constituant une unité interchangeable dans son ensemble pourvue d'un organe de commande propre (27),
**caractérisée en ce que** le mouton-pendule à impulsion (25) est disposé sur la mâchoire de la pince fixe (17).

2. Pince de démolition selon la revendication 1, **caractérisée en ce que** le mouton-pendule à impulsion comprend un dispositif de mise en marche actionnable manuellement.

3. Pince de démolition selon la revendication 1 ou la revendication 2, **caractérisée en ce que** le mouton-pendule à impulsion comprend un dispositif de mise en marche qui met en marche le mouton-pendule à impulsion en fonction de la pression du dispositif d'actionnement (20) hydraulique.

4. Pince de démolition selon la revendication 3, **caractérisée en ce qu'**un détecteur reconnaissant une position fermée des mâchoires de pince (17, 19) est prévu, lequel n'autorise la mise en marche du dispositif d'actionnement que lorsque les mâchoires de pince ne se trouvent pas en position de fermeture.

5. Pince de démolition selon l'une des revendications 1 à 4, **caractérisée en ce que** le mouton-pendule à impulsion (25) est fixé à l'aide de deux boulons (33) amovibles placés entre deux parois latérales (31, 32) d'une mâchoire de pince (19).

6. Pince de démolition selon l'une des revendications 1 à 5, **caractérisée en ce que** plusieurs moutons-pendules à impulsion (25) sont fixés au niveau de la même mâchoire mobile de la pince (19).
